# EUROPÄISCHE PATENTSCHRIFT

(11) **EP 1 291 170 B1**
(45) Veröffentlichungstag und Bekanntmachung des Hinweises auf die Patenterteilung: **20.09.2006**
(21) Anmeldenummer: 02017376.1
(22) Anmeldetag: 31.07.2002
(51) Int. Cl.: B41C 1/10

(54) **Verfahren zur Herstellung einer bebilderten wieder bebilderbaren Druckplatte**
Method for preparing an imaged, reimageable printing plate
Méthode pour la fabrication d'une plaque pour l'impression imagée utilisable plusieurs fois

(30) Priorität: 06.09.2001 DE 10143626
(43) Veröffentlichungstag der Anmeldung: 12.03.2003
(73) Patentinhaber: Koenig & Bauer Aktiengesellschaft, 97080 Würzburg (DE)
(72) Erfinder: Jentzsch, Arndt, 01640 Coswig (DE); Nerger, Reinhard, 01445 Radebeul (DE)

(56) Entgegenhaltungen:
- EP-A- 0 911 155
- EP-A- 1 118 473
- US-A- 5 743 188

## Beschreibung

Die Erfindung betrifft ein Verfahren zur Herstellung einer bebilderten wieder bebilderbaren Druckplatte für den Mehrfarbendruck unter Verwendung der digitalen Bebilderungstechnik.

Es ist bekannt, die direkte Bebilderung von Druckformen aus dem digitalen Datenbestand der Druckvorstufe, dem Prepress-Bereich durch Übertragung sämtlicher digitaler Bilddaten für alle Druckfarben auf Druckplatten außerhalb der Druckmaschine (Computer-to-plate) vorzunehmen. Die Druckplatten werden nach der Bebilderung in der Druckmaschine eingesetzt.

Es ist weiterhin bekannt, die digitalen Bilddaten für alle Druckfarben auf Druckplatten gleichzeitig in der Druckmaschine zu übertragen. Dies erfolgt mit einmal bebilderbarer Druckform oder mit wieder bebilderbarer Druckform (Computer to Press).
Bei Verwendung wieder bebilderbarer Druckformen wird nach dem Bedrucken das Druckbild gelöscht, die Oberfläche auf der Druckplatte neutralisiert und das Druckbild für den nächsten Druckauftrag aufgebracht. Dieses Verfahren ist sehr zeitaufwändig und prozessintensiv, da die Einrichtung für die Neutralisation und für die Bebilderung in einer Mehrfarbendruckmaschine mehrmals vorhanden sein muss und die einzelnen Prozeßstufen nacheinander ablaufen. Während der Druckplattenbearbeitung steht die Druckmaschine für den Druck nicht zur Verfügung.(Kipphahn; Handbuch der Druckmedien, Springer Verlag, 2000, S. 607- 610). Eine Lösung für den großformatigen Mehrfarbendruck stellen diese Verfahren nicht dar.

Aus der Druckschrift DE 100 04 573 A1 ist ein Verfahren zur Herstellung bebilderter Druckplatten bekannt. Gemäß dieser Druckschrift erfolgt die Bebilderung derart, dass die in einer Druckmaschine ausgedruckten Druckplatte vom Druckformzylinder entfernt, einer Einrichtung zum Neutralisieren zugeführt und neutralisiert, die Druckplatte in einem Belichtungsund Entwicklungsaggregat passergerecht fixiert, belichtet und entwickelt und die bebilderten Druckplatte erneut auf den Druckformzylinder aufgebracht wird.

Nachteilig an diesem Verfahren der Bebilderung ist, dass die außerhalb der Druckmaschine bebilderten Druckplatten mit größter Sorgfalt registergerecht auf den Druckformzylinder aufgespannt werden müssen, damit der Mehrfarbendruck deckungsgleich auf den Bogen aufgebracht werden kann.

Aus der DE 41 29 022 A1 ist es bekannt, für die Beschickung von Druckformzylindern mit Druckplatten Magazine für den automatischen Druckplattenwechsel vorzusehen. In das Magazin, das am Druckwerk gelagert ist, wird eine Kassette eingeschoben, die mehrere bebilderte Druckplatten für die einzelnen Druckaufträge enthält. Der Druckplattenwechsel erfolgt automatisch.

Es ist auch allgemein bekannt, den Formzylinder mit einem Sleeve zu versehen, der selbst als Druckform dient oder mit der Druckform versehen ist.
Eine Wiederverwendung des Sleeve bzw. der auf dem Sleeve aufgebrachten Druckform ist möglich. Die erneute Bebilderung kann in der Maschine erfolgen (Kipphahn, S. 675).

Aufgabe der Erfindung ist die Schaffung eines Verfahrens zur Herstellung bebilderter wieder bebilderbarer Druckplatten, das ohne großen Aufwand die Registerhaltigkeit eines Mehrfarbendruckes gewährleistet und mit dem insbesondere für das Großformat wieder bebilderbare Druckplatten mit geringem wirtschaftlichem Aufwand hergestellt werden können.

Erfindungsgemäß wird diese Aufgabe durch den Anspruch 1 gelöst.

Das erfindungsgemäße Verfahren wurde aus der Erkenntnis heraus geschaffen, dass das Verfahren Computer to Press/Direct Imaging mit wieder bebilderbarer Druckplatte/Druckform technisch viele Vorteile aufweist. Die Druckform wird in der Druckaufspannung hergestellt Damit ist die Registerhaltigkeit des Mehrfarbendruckes gewährleistet

Durch die Erfindung wird der gesamte Prozess der Druckplattenherstellung in der Druckmaschine prozessentkoppelt. Die Neutralisation der abgedruckten Druckplatte findet außerhalb der Druckmaschine statt. Damit steht diese Zeit als Produktivzeit für den Druck zur Verfügung und außerdem können diese Arbeiten erledigt werden, wenn die Maschine druckt.

Die Bebilderung selbst findet in der Druckmaschine statt. Dies entspricht der Aufspannung der Druckplatte auf dem Formzylinder, in der gedruckt wird. Damit ist die Registerhaltigkeit des Mehrfarbendruckes gewährleistet. Ein genaues Einpassen der Druckplatte für sich und das Ausrichten der Druckplatten zueinander entfällt.
Diese Vorteile entstehen auch bei Nutzung der Sleeve-Technik .

Bei Vorhandensein eines Druckplattenwechselautomaten mit Magazin bzw. Kassette, in denen die für die Beschichtung vorbereiteten Druckplatten für die einzelnen Druckaufträge stehen, ergibt sich der Vorteil, dass die Druckplatten noch nicht bebildert sind. Eine andere Reihenfolge der Erledigung der Druckaufträge als vorgesehen, greift nur in den Vorgang der digitalen Bebilderung, nicht jedoch in den Ablauf der Bestückung der Formzylinder mit Druckplatten ein, d.h. bei geänderten Druckablauf müssen die Druckplatten im Magazin bzw. Kassette nicht neu sortiert werden.

Nachfolgend wird die erfinderische Lösung an Ausführungsbeispielen näher erläutert.

Nach Beendigung der Herstellung eines Mehrfarbendruckes in einer Druckmaschine werden die ausgedruckten Druckplatten von den Druckformzylindern, auf denen diese aufgespannt sind, entfernt. Dies erfolgt zweckmäßigerweise mit Plattenwechselautomaten, mit denen die ausgedruckten Druckplatten von den Druckformzylindern entfernt und neue Druckplatten den Druckformzylindern zugeführt werden.
Die ausgedruckten Druckplatten werden nunmehr einer Einrichtung zur Neutralisierung zugeführt und neutralisiert. Unter Neutralisierung wird dabei verstanden, dass das Druckbild von den Druckplatten entfernt wird. Dies erfolgt auf chemischem, mechanischem oder thermischem Weg, vorzugsweise mit Lasertechnik. Mit der Neutralisierung wird eine nahezu gleiche Oberflächenspannung erreicht.
Weist das Druckwerk ein Druckplattenmagazin auf, werden alle im Magazin befindlichen abgedruckten Druckplatten aus der Maschine entnommen und neutralisiert.
Wird die Druckform/Druckplatte auf der Basis der Sleevetechnik erstellt, wird der Sleeve vom Formzylinder abgezogen oder der Zylinder mit dem Sleeve wird aus der Druckmaschine entnommen und wie vorstehend beschrieben neutralisiert.
Nach der Neutralisierung werden die Druckplatten unmittelbar dem Druckformzylinder in der Druckmaschine zugeführt bzw. der Druckformzylinder wird mit dem Sleeve versehen bzw. der Druckformzylinder mit dem Sleeve wird in die Maschine eingebaut.

In Druckwerken mit Magazinen bzw. Kassetten werden diese mit mehreren neutralisierten Druckplatten bestückt.

Nicht beansprucht wird der Fall, wo die Neutralisation der Druckplatten mit einer Beschichtung verbunden ist, die Druckplatten (einschließlich Sleevetechnik) beschichtet - z.B. Lack und Fotosensorik oder Thermoschicht - und danach bei Bedarf der Druckmaschine zugeführt werden.

In der Druckmaschine werden die Druckplatten bebildert. Das Bebildern erfolgt auf digitalem Weg aus digitalen Datensätzen (CtP). Üblicherweise erfolgt die Bebilderung mit einer Laserbebilderungseinrichtung.
Die für dieses Verfahren verwendete Druckplatte ist vorzugsweise aus Edelstahl, formstabil und tellerfrei, die weitere für den Offset bekannte Oberflächenveredlungen haben kann (z.B. Chrom- oder Keramikschichten).
Es können aber auch andere Materialien als Druckplatte zum Einsatz gelangen (Folie). Wesentlich ist, dass das Material für den Einsatz als Druckplatte wieder verwendet werden kann.
Auch eine als Rolle vorliegende Folie kann zum Einsatz gelangen.

Zusammengefasst besteht der Nutzen der Erfindung darin, dass die Plattenkosten nur noch zu einem Bruchteil der klassischen Technologie anfallen, die Neutralisation außerhalb der Maschine erfolgt und somit den Offsetprozess nicht stört und dass eine exakte Standgenauigkeit durch digitale Bebilderung in der Maschine erreicht wird.

## Patentansprüche

1. Verfahren zur Herstellung bebilderter wieder bebilderbarer Druckplatten für den Mehrfarbendruck in Druckmaschinen, wobei
- die in einer Druckmaschine ausgedruckten Druckplatten von Druckformzylindern entfernt, einer Einrichtung zum Neutralisieren zugeführt und neutralisiert,
- die neutralisierten Druckplatten unmittelbar erneut auf die Druckformzylinder aufgebracht und
- dort digital bebildert und entwickelt werden.

2. Verfahren nach Anspruch 1, wobei die neutralisierten Druckplatten einem Druckwerk mit Druckplattenmagazin oder -kassette zugeführt werden.

3. Verfahren nach Anspruch 1, wobei das Verfahren auch Druckplatten auf der Basis der Sleevetechnik umfasst.

4. Verfahren nach Anspruch 1, **dadurch gekennzeichnet, dass** das Entfernen und Aufbringen der Druckplatten von und auf dem Druckformzylinder mittels Plattenwechselautomaten durchgeführt wird.

5. Verfahren nach Anspruch 1, **dadurch gekennzeichnet, dass** die Neutralisierung mittels Lasertechnik durchgeführt wird.

## Claims

1. Method of producing imaged printing plates, on which images can be formed again, for multi-colour printing in printing machines, wherein
- the printing plates, which have been printed, in a printing machine are removed from printing forme cylinders, fed to equipment for neutralisation and neutralised, and
- the neutralised printing plates are directly mounted again on the printing forme cylinder and
- applied with a digital image there and developed.

2. Method according to claim 1, wherein the neutralised printing plates are fed to a printing mechanism with printing plate magazine or cassette.

3. Method according to claim 1, wherein the method also embraces printing plates on a sleeve technique basis.

4. Method according to claim 1, **characterised in that** the removal of the printing plates from and mounting of the printing plates on the printing forme cylinder is carried out by automatic plate exchange machines.

5. Method according to claim 1, **characterised in that** the neutralisation is undertaken by means of laser technique.

## Revendications

1. Procédé de fabrication de plaques d'impression imagées, réutilisables, pour l'impression polychrome dans des machines d'impression selon lequel
- on enlève les plaques d'impression usagées d'un cylindre porte-plaque d'une machine d'impression, on les fournit à une installation de neutralisation et on les neutralise,
- on installe de nouveau, directement les plaques d'impression neutralisées sur le cylindre porte-plaque et
- on y applique l'image numérique et on développe.

2. Procédé selon la revendication 1,
selon lequel
on fournit les plaques d'impression neutralisées à un groupe d'impression avec un magasin de plaques d'impression ou de cassette de plaques d'impression.

3. Procédé selon la revendication 1,
**caractérisé en ce qu'**
il concerne également les plaques d'impression de type manchons.

4. Procédé selon la revendication 1,
**caractérisé en ce que**
l'enlèvement et la mise en place des plaques d'impression se fait sur le cylindre porte-plaque à l'aide d'automates de changement de plaques.

5. Procédé selon la revendication 1,
**caractérisé en ce qu'**
on neutralise par technique laser.
